# EUROPÄISCHE PATENTSCHRIFT

(11) **EP 3 517 703 B1**
(45) Veröffentlichungstag und Bekanntmachung des Hinweises auf die Patenterteilung: **13.05.2020**
(21) Anmeldenummer: 18153469.4
(22) Anmeldetag: 25.01.2018
(51) Int. Cl.: E04F 13/14, F21V 33/00, E06B 3/663, E06B 3/66, F21V 31/00, F21Y 115/10

(54) **PANEEL ZUR BILDUNG VON UND/ODER ZUR INTEGRATION IN FEUCHTRÄUMEN UND VERFAHREN ZUR HERSTELLUNG EINES SOLCHEN PANEELS**
PANEL FOR FORMATION OF AND/OR INTEGRATION IN WET ROOMS AND METHOD FOR PRODUCING SUCH A PANEL
PANNEAU DE FORMATION ET/OU D'INTÉGRATION DANS DES PIÈCES HUMIDES ET PROCÉDÉ DE FABRICATION D'UN TEL PANNEAU

(43) Veröffentlichungstag der Anmeldung: 31.07.2019
(73) Patentinhaber: Königssalz GmbH & Co. KG, 91217 Hersbruck (DE)
(72) Erfinder: Buxbaum, Stefan, 91217 Hersbruck (DE); Hagen, Andreas, 91217 Hersbruck (DE)
(74) Vertreter: Negendanck, Matthias

(56) Entgegenhaltungen:
- EP-A1- 2 982 824
- WO-A2-2011/088994
- CN-A- 103 321 381
- DE-A1-102009 004 689
- DE-U1-202015 102 924
- JP-A- 2009 279 135

## Beschreibung

### Technisches Gebiet:

Die Erfindung betrifft ein Paneel zur Bildung von und/oder zur Integration in Feuchträumen mit den Merkmalen des Anspruchs 1. Die Erfindung betrifft auch ein Verfahren zur Herstellung eines solchen Paneels mit den Merkmalen des Anspruchs 13.

### Hintergrund:

Wandelemente mit Salzsteinen die z.B. zu Dekorationszwecken aufgestellt werden, sind aus dem Stand der Technik bereits bekannt.

Beispielsweise beschreibt die Druckschrift DE 10 2009 004 689 B4 ein Aufbausystem für Salzkonstruktionen mit einer Mehrzahl von Salzsteinen. Das Aufbausystem ermöglicht eine einfache und stabile Montage von Salzsteinen. Nachteilig ist es jedoch, dass derartige Salzkonstruktionen nur in Räumen mit einer verhältnismäßig geringen Luftfeuchtigkeit angeordnet werden können, da das Salz bei einwirkender Feuchtigkeit angegriffen wird und sich die Salzkonstruktion dadurch nach und nach auflöst.

Bekannt ist weiterhin aus dem Stand der Technik, eine Natursteinplatte auf eine Glasplatte aufzukleben. So offenbart die Druckschrift BE 1019656 A3 eine lichtdurchlässige Platte aus mehreren Schichten, wobei eine erste Schicht aus Glas und eine zweite Schicht aus Naturstein besteht.

Das CN 103 321 381 A beschreibt ein transparentes hitzeisolierendes Fenster mit einem Steinmaterial, das eine erste und zweite Glasplatte und eine transparente Steinplatte aufweist, die zwischen der ersten und zweiten Glasplatte angeordnet ist. Es ist ein Abstandshalter für die beiden Glasplatten vorgesehen, der mit einem Trocknungsmittel versehen ist. Die Glasplatten sind mit der Steinplatte über einen Klebefilm verbunden. An den Außenkanten sind die Glasplatten miteinander verklebt.

Die Druckschrift DE 20 2015 102 924 U1 offenbart eine flächenförmige Beleuchtungseinrichtung mit einer in einer Rahmeneinheit angeordneten Lichtquelle, einen in einer Hauptausbreitungsrichtung eines von der Lichtquelle ausgesandten Lichts angeordneten durchscheinbaren Diffusor und eine erste Abdeckung, die einen Schichtenverbund aufweist. Der Schichtenverbund umfasst ein mineralisches Substrat, und eine transparente Deckschicht, die über eine Klebstoffschicht auf das Substrat aufgeklebt ist. Es kann eine zweite Abdeckung vorgesehen sein, wobei die Lichtquelle und der Diffusor zwischen den beiden Abdeckungen angeordnet ist, sodass das Licht mittels des Diffusors durch die beiden Abdeckungen hindurchstrahlt.

### Beschreibung:

Der Erfindung liegt die Aufgabe zugrunde, ein vielseitig einsetzbares Paneel bereitzustellen. Diese Aufgabe wird durch ein Paneel zur Bildung von und/oder zur Integration in Feuchträumen mit den Merkmalen des Anspruchs 1 und durch ein Verfahren zur Herstellung eines solchen Paneels mit den Merkmalen des Anspruchs 13 gelöst. Bevorzugte oder vorteilhafte Ausführungsformen der Erfindung ergeben sich aus den Unteransprüchen der nachfolgenden Beschreibung und/oder den beigefügten Figuren.

Es wird ein Paneel vorgeschlagen, dass zur Bildung von Feuchträumen und/oder zur Integration in Feuchträumen ausgebildet ist. Beispielsweise handelt es sich bei den Feuchträumen um eine Sauna, ein Dampfbad, ein Hallenbad etc. Vorzugsweise kann das Paneel als ein Wandelement, Bodenelement, Deckenelement und/oder als ein Türelement des Feuchtraums ausgebildet sein. Alternativ oder optional ergänzend ist das Paneel als ein bevorzugt freistehendes Dekorelement ausgebildet.

Das Paneel weist ein erstes und ein zweites transparentes Flächenelement und mindestens eine Natursteinplatte auf. Beispielsweise handelt es sich bei den transparenten Flächenelementen um Glasscheiben.

Vorzugsweise ist die mindestens eine Natursteinplatte als mindestens eine Salzsteinplatte, insbesondere als mindestens eine Salzsteinfliese, ausgebildet. Ein mögliches Beispiel für natürlichen Salzstein ist Halit. Insbesondere ist Naturstein, im Speziellen Salzstein, lichtdurchlässig.

Erfindungsgemäß weist das Paneel eine Rahmenvorrichtung auf. Die Rahmenvorrichtung umschließt und hält die Flächenelemente und die mindestens eine Natursteinplatte. Insbesondere sind die Flächenelemente und die mindestens eine Natursteinplatte gleichgerichtet und/oder parallel zueinander angeordnet und von der Rahmenvorrichtung haltend umschlossen.

Zwischen dem ersten Flächenelement und der mindestens einen Natursteinplatte ist ein Zwischenraum angeordnet. Erfindungsgemäß ist der Zwischenraum durch die Rahmeneinrichtung gas- und feuchtigkeitsdicht verschlossen.

Beispielsweise umfasst die Rahmenvorrichtung zwei oder mehr Rahmenabschnitte, die insbesondere miteinander verbunden und/oder zu der Rahmenvorrichtung zusammengesteckt werden können, sodass die Flächenelemente und die mindestens eine Natursteinplatte zwischen diesen angeordnet und von der Rahmenvorrichtung vollständig umgeben werden können.

Die Rahmenvorrichtung beziehungsweise jeder Rahmenabschnitt umfasst erfindungsgemäß einen Randverbund und eine Randerweiterung. Der Randverbund ist als ein u- oder c-förmiges Hohlprofil, zum Beispiel aus einer Aluminiumlegierung oder aus Holz ausgebildet ist. In einer Öffnung des Hohlprofils sind mehrere Aufnahmenuten angeordnet. In der Öffnung kann optional ergänzend ein Abstandshalter angeordnet sein.

Gemäß der Erfindung sind die Flächenelemente und die mindestens eine Natursteinplatte in den Aufnahmenuten angeordnet. Optional ist die Natursteinplatte durch den Abstandshalter von einem äußeren Rand des Hohlprofils beabstandet angeordnet.

Vorzugsweise bildet die Randerweiterung eine Verlängerung, z.B. nach Art einer Seitenwand, die von dem Randverbund in eine Richtung absteht, die quer zu der Öffnung des Hohlprofils gerichtet ist. Insbesondere ist die Randerweiterung einstückig mit dem Randverbund verbunden und aus demselben Material gebildet.

In die Randerweiterung sind mindestens eine, bevorzugt zwei weitere Aufnahmenuten eingebracht, die zur Aufnahme einer Rückwand des Paneels ausgebildet ist.

Eine bevorzugte Ausgestaltung der Erfindung sieht vor, dass das Paneel ein Trocknungsmittel umfasst, das zur Trocknung von Feuchtigkeit in dem Zwischenraum ausgebildet ist. Vorzugsweise ist das Trocknungsmittel als Gel oder in Pulver- oder Kugelform in dem Randverbund, insbesondere in den Aufnahmenuten, im Speziellen in oder an dem Abstandshalter, angeordnet. Beispielsweise stammt das Trocknungsmittel aus der Materialfamilie der Silicagele oder Molekularsiebe (Zeolithe). Gerade in Feuchträumen, in denen eine hohe Luftfeuchtigkeit herrscht, kann in vorteilhafter Weise vermindert oder sogar vermieden werden, dass die mindestens eine Natursteinplatte durch die in dem Zwischenraum befindliche Feuchtigkeit angegriffen und/oder teilweise aufgelöst wird.

In einer bevorzugten Umsetzung der Erfindung ist der Zwischenraum zwischen den Flächenelementen und der mindestens einen Natursteinplatte mit einem Edelgas oder mit einer Edelgasmischung befüllt. Beispielsweise handelt es sich bei dem Edelgas um Argon, Krypton, Xenophon oder um eine Mischung aus diesen Gasen. Die Befüllung des Zwischenraums mit dem Edelgas oder der Edelgasmischung kann in vorteilhafter Weise eine Wärmeleitung zwischen den Flächenelementen und der mindestens einen Natursteinplatte minimieren. Dadurch kann die mindestens eine Natursteinplatte vor der Einwirkung starker Hitze oder Kälte, z.B. in der Sauna oder in einer Eisgrotte, geschützt werden.

Bevorzugt sind beide Flächenelemente als Glasscheiben ausgebildet. Vorzugsweise ist die mindestens eine Natursteinplatte zwischen dem ersten und zweiten Flächenelement angeordnet. Insbesondere ist das zweite Flächenelement mit der mindestens einen Natursteinplatte zu einer Einheit, bevorzugt stoffschlüssig, verbunden. Beispielsweise ist die mindestens eine Natursteinplatte, insbesondere in der Ausbildung als mehrere Salzsteinfliesen, auf das zweite Flächenelement aufgeklebt. Hierfür kann ein geeigneter Haftstoff, z.B. Silikon, Fliesenkleber oder Montagekleber, verwendet werden.

Der Zwischenraum ist zwischen dem ersten Flächenelement und der mindestens einen Natursteinplatte angeordnet, die insbesondere zur Bildung der Einheit mit dem zweiten Flächenelement verbunden ist. Vorzugsweise sind die Einheit und das erste Flächenelement so in den Aufnahmenuten des Randverbunds angeordnet und zusammengehalten, dass der Zwischenraum zwischen dem ersten Flächenelement und der mit dem zweiten Flächenelement verbundenen mindestens einen Natursteinplatte gebildet ist. Dadurch kann in vorteilhafter Weise gewährleistet werden, dass die mindestens eine Natursteinplatte rückseitig von dem stoffschlüssig verbundenen zweiten Flächenelement und sichtseitig durch das in dem Zwischenraum befindliche Edelgas oder durch das in dem Zwischenraum befindliche Edelgasgemisch bedeckt ist und zugleich von dem ersten Flächenelement sichtseitig geschützt ist.

Insbesondere bildet das erste Flächenelement eine Sichtseite des Paneels. Im Speziellen erlaubt das erste Flächenelement aufgrund seiner Transparenz einen freien Blick auf die mindestens eine Natursteinplatte. Diese ist zum Beispiel zu Dekorationszwecken vorgesehen.

Besonders bevorzugt ist im Rahmen der Erfindung weiterhin, dass die Einheit und das erste Flächenelement mit einer Dichtungsmasse, z.B. aus Polyurethan, speziellen Polysulfiden oder aus Silikon in den jeweiligen Aufnahmenuten des Randverbunds, insbesondere gegenüber einer Umgebung des Randverbunds, umschlossen und abgedichtet sind. Dadurch kann in vorteilhafter Weise ein Entweichen des Edelgases oder des Edelgasgemisches aus dem Zwischenraum und ein ungewolltes Eindringen von Umgebungsluft und Feuchtigkeit in den Zwischenraum verhindert werden. Weiterhin ist es von Vorteil, dass die Einheit und das erste Flächenelement durch die Dichtungsmasse in den Aufnahmenuten stoffschlüssig befestigt und dadurch sicher in dem Randverbund zusammengehalten werden.

Insbesondere sind die Einheit und das erste Flächenelement in dem Randverbund, im Speziellen in den Aufnahmenuten, nach Art einer Isolierverglasung angeordnet. Besonders bevorzugt ist, dass die mindestens eine Natursteinplatte zwischen dem ersten und zweiten Flächenelement und innerhalb des Randverbunds hermetisch gegen die Umgebungsluft und die darin befindliche Feuchtigkeit abgeschirmt ist.

Dadurch kann in vorteilhafter Weise verhindert werden, dass die mindestens eine Natursteinplatte, insbesondere in der Ausbildung als Salzsteinplatte oder Salzsteinfliesen, durch die Feuchtigkeit angegriffen und/oder zumindest teilweise aufgelöst wird/werden. Insbesondere kann eine dauerhafte beschädigungsfreie Verwendung der Natursteinplatte des Paneels gewährleistet werden. Besonders vorteilhaft ist, dass diese Verwendung durch die erfindungsgemäße Ausgestaltung des Paneels nun auch in Feuchträumen, wie zum Beispiel in Saunen, Dampfbädern, Hallenbädern etc. uneingeschränkt möglich ist. Ein regelmäßiger Austausch der Natursteinplatte aufgrund von Beschädigungen durch Feuchtigkeit ist daher nicht notwendig.

Erfindungsgemäß umfasst das Paneel eine Rückwand, die in der mindestens einen weiteren Aufnahmenut der Randerweiterung angeordnet ist. Insbesondere erstreckt sich die Rückwand gleichgerichtet und/oder parallel und durch einen Abstand beanstandet zu dem zweiten Flächenelement. Vorteilhaft ist, dass die Rückwand dem Paneel zusätzliche Stabilität und Standfestigkeit verleiht.

Optional weist die Rückwand eine lichtreflektierende Vorderseite auf, die zu einer Rückseite des zweiten Flächenelements gerichtet ist. Beispielsweise ist die Vorderseite der Rückwand hierfür mit lichtreflektierender Farbe oder einer lichtreflektierenden Beschichtung, z.B. Folie, versehen.

Bevorzugt umfasst das Paneel mindestens eine Beleuchtungseinrichtung, die zur Beleuchtung und/oder zur Hinterleuchtung des mindestens einen Flächenelements und der mindestens eine Natursteinplatte ausgebildet ist. Beispielsweise ist die Beleuchtungseinrichtung als eine mit Leuchtdioden bestückte Leiste ausgebildet. Insbesondere ist die mindestens eine Beleuchtungseinrichtung in dem Abstand an der Randerweiterung angeordnet. Im Speziellen erstreckt sich die mindestens eine Beleuchtungseinrichtung entlang einer Höhenerstreckung des Paneels innerhalb des Abstands zwischen der Rückwand und dem zweiten Flächenelement. Alternativ oder optional ergänzend kann die mindestens eine Beleuchtungseinrichtung an der Rückwand selbst angeordnet sein.

Vorzugsweise ist die mindestens eine Beleuchtungseinrichtung in dieser Anordnung zur Erzeugung und Abstrahlung von Licht in den Abstand hinein ausgebildet. Insbesondere wird das Licht durch die lichtreflektierende Vorderseite der Rückwand so reflektiert, dass es durch die Einheit und durch das erste Flächenelement sichtseitig abgestrahlt wird. Alternativ oder optional ergänzend wird das Licht direkt durch die Einheit und durch das erste Flächenelement hindurch abgestrahlt. Durch die Beleuchtung und/oder Hinterleuchtung kann eine besondere dekorative Wirkung des Paneels erzielt werden. Insbesondere kommt die mindestens eine Natursteinplatte, im Speziellen deren Farbe und Struktur, durch die Beleuchtung und/oder Hinterleuchtung besonders zur Geltung.

Einen weiteren Gegenstand der Erfindung bildet ein Verfahren zur Herstellung eines Paneels nach der bisherigen Beschreibung und/oder nach den Ansprüchen 1-12. Im Rahmen des Verfahrens werden die Flächenelemente und die mindestens eine Natursteinplatte so angeordnet, dass zwischen dem ersten Flächenelement und der mindestens einen Natursteinplatte ein Zwischenraum gebildet ist. Der Zwischenraum wird gas- und feuchtigkeitsdicht verschlossen.

In einem bevorzugten Verfahrensschritt wird die mindestens eine Natursteinplatte zur Bildung der Einheit mit dem zweiten Flächenelement verklebt. Insbesondere werden die Einheit und das erste Flächenelement in den Aufnahmenuten des Randverbunds so angeordnet, dass zwischen der mit dem zweiten Flächenelement verbundenen Natursteinplatte und dem ersten Flächenelement der Zwischenraum angeordnet ist.

In einem anderen bevorzugten Verfahrensschritt wird das Trocknungsmittel in der Öffnung des Hohlprofils, z.B. in den Aufnahmenuten des Randverbunds, angeordnet, um gegebenenfalls in dem Zwischenraum vorhandene Feuchtigkeit zu trocknen. Insbesondere wird der Zwischenraum mit dem Edelgas oder mit dem Edelgasgemisch befüllt. Optional ergänzend werden die Einheit und das erste Flächenelement in dem Randverbund mit der Dichtungsmasse gas- und feuchtigkeitsdicht gegenüber einer Umgebung des Randverbunds abgedichtet.

Zusammenfassend wird die mindestens eine Natursteinplatte im Rahmen des Verfahrens zwischen den zwei transparenten Flächenelementen angeordnet und gegenüber der Umgebungsluft und der darin befindlichen Feuchtigkeit hermetisch abgedichtet.

Weitere Merkmale, Vorteile und Wirkungen der Erfindung ergeben sich aus der nachfolgenden Beschreibung bevorzugter Ausführungsbeispiele der Erfindung. Dabei zeigen:
- Figur 1: ein Querschnitt eines Paneels mit mindestens einem Flächenelement und mit mindestens einer Natursteinplatte;
- Figur 2: eine perspektivische Draufsicht von oben auf das Paneel aus Figur 1;
- Figur 3: eine perspektivische Draufsicht von vorne auf das Paneel aus den Figuren 1 und 2.

Einander entsprechende oder gleiche Teile sind in den Figuren jeweils mit den gleichen Bezugszeichen versehen.

In Figur 1 ist ein Querschnitt eines Paneels 1 dargestellt. Das Paneel 1 ist zur Anordnung in und/oder zur Bildung von Feuchträumen, zum Beispiel Saunen, Dampfbädern, Hallenbädern etc. ausgebildet. Beispielsweise ist das Paneel 1 als ein Dekorelement oder als ein Wand-, Tür-, Boden- und/oder Deckenbauteil des jeweiligen Feuchtraums ausgebildet.

Das Paneel 1 umfasst das Paneel 1 ein erstes transparentes Flächenelement 2a und ein zweites transparentes Flächenelement 2b. Die Flächenelemente 2a, 2b sind als Glasscheiben ausgebildet.

Das Paneel 1 umfasst weiterhin mindestens eine Natursteinplatte 3, die als mindestens eine Salzsteinplatte ausgebildet ist. Insbesondere handelt es sich bei der mindestens einen Natursteinplatte 3 um eine Mehrzahl an Salzsteinfliesen. Die mindestens eine Natursteinplatte 3 ist lichtdurchlässig.

Das Paneel 1 weist eine Rahmenvorrichtung 4 auf, die aus mehreren Rahmenabschnitten gebildet sein kann. Insbesondere können die Rahmenabschnitte zu der Rahmenvorrichtung 4 zusammengesetzt werden. Die Rahmenvorrichtung 4 beziehungsweise jeder der Rahmenabschnitte ist aus einem Randverbund 4a und einer Randerweiterung 4b gebildet.

Der Randverbund 4a ist als ein u- oder c-förmiges Hohlprofil, z.B. aus einer Aluminiumlegierung oder aus Holz, ausgebildet. In einer Öffnung des Hohlprofils sind Aufnahmenuten 5a für die beiden Flächenelemente 2a, 2b und für die mindestens eine Natursteinplatte 3 vorgesehen. In den Aufnahmenuten 5a des Randverbunds 4a sind die Flächenelemente 2a, 2b und die mindestens eine Natursteinplatte 3 angeordnet und/oder teilweise auf Distanz zusammengehalten. Die Flächenelemente 2a, 2b und die mindestens eine Natursteinplatte 3 erstrecken sich gleichgerichtet und/oder parallel zueinander, wobei sie rundherum in den Aufnahmenuten 5a aufgenommen und gehalten sind.

In der Öffnung des Hohlprofils ist ein Abstandshalter 14 angeordnet, der die mindestens eine Natursteinplatte 3 von dem Hohlprofil beabstandet anordnet.

Die Randerweiterung 4b ist einstückig und einmaterialig mit dem Randverbund verbunden. Sie verlängert den Randverbund 4a wie eine Seitenwand, die sich an den Randverbund 4a anschließt. Sie steht von dem Randverbund 4a in eine Richtung ab, die quer zu der Öffnung des u- oder c-förmigen Hohlprofils gerichtet ist.

Das Paneel 1 umfasst eine Rückwand 6. Diese ist in weiteren Aufnahmenuten 5b der Randerweiterung 4b angeordnet. Die weiteren Aufnahmenuten 5b sind als Aussparungen in einer Materialstärke der Randerweiterung 4b ausgebildet. Dadurch kann die Rückwand 6 in die weiteren Aufnahmenuten 5b eingeschoben oder eingesetzt werden.

Das Paneel weist weiterhin mindestens eine Beleuchtungseinrichtung 11 zur Beleuchtung und/oder Hinterleuchtung der beiden Flächenelemente 2a, 2b und der mindestens einen Natursteinplatte 3 auf.

Figur 2 zeigt eine perspektivische Draufsicht von oben auf das Paneel 1 aus Figur 1. Die mindestens eine Natursteinplatte 3 ist mit dem zweiten Flächenelement 2b stoffschlüssig verbunden. Beispielsweise ist die mindestens eine Natursteinplatte 3 auf dem zweiten Flächenelement 2b aufgeklebt. Dadurch ist eine Einheit 7 aus dem zweiten Flächenelement 2b und der mindestens einen Natursteinplatte 3 gebildet.

Die Einheit 7 und das erste Flächenelement 2a sind in den Aufnahmenuten 5a des Randverbunds 4a so angeordnet, dass die mindestens eine Natursteinplatte 3 zwischen den beiden Flächenelementen 2a, 2b angeordnet ist. Zwischen dem ersten Flächenelement 2a und der mindestens einen Natursteinplatte 3 ist ein Zwischenraum 8 angeordnet.

In der Öffnung des Hohlprofils, insbesondere im Bereich der Aufnahmenuten 5a ist ein Trocknungsmittel 12, z.B. in Pulver-, Gel- oder Kugelform, angeordnet, das Feuchtigkeit in dem Zwischenraum 8 aufnehmen und trocknen kann. Bei dem Trocknungsmittel 12 handelt es sich z .B. um Silicagele oder Molekularsiebe (Zeolithe). Das Trocknungsmittel 12 kann z.B. auch in oder an dem Abstandshalter 14 angeordnet sein.

Der Zwischenraum 8 ist mit einem Edelgas 9 oder Edelgasgemisch, zum Beispiel mit Argon, Krypton oder Xenophon, befüllt. Um zu verhindern, dass das Edelgas 9 oder das Edelgasgemisch aus dem Zwischenraum 8 entweicht und Umgebungsluft und Feuchtigkeit in den Zwischenraum 8 eindringt, ist dieser luft- und feuchtigkeitsdicht verschlossen.

Hierfür sind die Einheit 7 und das erste Flächenelement 2a in den Aufnahmenuten 5a des Randverbunds 4a mit einer Dichtungsmasse 13, zum Beispiel mit Polyurethan, speziellen Polysulfiden oder mit Silikon, abgedichtet und befestigt. Dadurch dass der Randverbund 4a die Einheit 7 und das erste Flächenelement 2a vollständig umgibt und zusätzlich mit der Dichtungsmasse 13 abgedichtet ist, kann das Edelgas 9 oder das Edelgasgemisch nicht aus dem Zwischenraum 8 entweichen und keine Feuchtigkeit eindringen.

Die Einheit 7 und das erste Flächenelement 2a sind in dem Randverbund 4a nach Art einer Isolierverglasung angeordnet. Insbesondere ist die mindestens eine Natursteinplatte 3 zwischen den beiden Flächenelementen 2a, 2b und innerhalb des Randverbunds 4a hermetisch gegen Feuchtigkeitseinwirkung geschützt. Dadurch kann vermieden werden, dass die mindestens eine Natursteinplatte 3, insbesondere in der Ausbildung als die Salzsteinfliesen, durch die Feuchtigkeit angegriffen und sogar teilweise aufgelöst wird. Insbesondere ermöglicht die luft- und feuchtigkeitsdichte Anordnung die Verwendung des Paneels 1 in den Feuchträumen, ohne dass die mindestens eine Natursteinplatte 3 aufgrund von Feuchtigkeitszersetzung regelmäßig ausgetauscht werden muss.

Die Rückwand 6 ist in den weiteren Aufnahmenuten 5b der Randerweiterung 4b gleichgerichtet und/oder parallel zu der Einheit 7 und zu dem ersten Flächenelement 2a angeordnet. Sie verleiht dem Paneel 1 Stabilität, insbesondere wenn das Paneel 1 frei im Raum aufgestellt werden soll.

Zwischen der Rückwand 6 und der Einheit 7 ist ein Abstand 10 vorgesehen. In dem Abstand 10 ist die mindestens eine Beleuchtungseinrichtung 11 entlang einer Höhenerstreckung der Randerweiterung 4b angeordnet. Die mindestens eine Beleuchtungseinrichtung 11 ist als mindestens eine mit Leuchtdioden besetzte Leiste ausgebildet. Sie kann Licht in den Abstand 9 zwischen der Rückwand 6 und der Einheit 7 abstrahlen.

Die Rückwand 6 weist eine Vorderseite 6a mit einer lichtreflektierenden Beschichtung auf. Dadurch wird das von der mindestens einen Beleuchtungseinrichtung 11 erzeugte Licht an der Vorderseite 6a reflektiert und durch die Einheit 7 und das erste Flächenelement 2a hindurchgestrahlt und sichtseitig abgestrahlt. Aufgrund der Transparenz der beiden Flächenelemente 2a, 2b und der mindestens einen Natursteinplatte 3, insbesondere der Salzsteinfliesen, kann das Licht hindurch dringen.

Durch die Hinterleuchtung und/oder Beleuchtung wird eine Farbe und/oder Struktur der mindestens einen Natursteinplatte 3 in vorteilhafter Weise hervorgehoben. Dadurch kann durch das Paneel 1 ein ansprechendes Dekorelement oder Wand-, Boden-, Tür- und/oder Deckenbauteil mit der mindestens einen Natursteinplatte 3, insbesondere zum Einsatz in den Feuchträumen, bereitgestellt werden.

### Bezugszeichenliste:

- 1: Paneel
- 2a: erstes Flächenelement
- 2b: zweites Flächenelement
- 3: Natursteinplatte
- 4: Rahmenvorrichtung
- 4a: Randverbund
- 4b: Randerweiterung
- 5a: Aufnahmenuten im Randverbund
- 5b: weitere Aufnahmenuten in der Randerweiterung
- 6: Rückwand
- 7: Einheit
- 8: Zwischenraum
- 9: Edelgas
- 10: Abstand
- 11: Beleuchtungseinrichtung
- 12: Trockungsmittel
- 13: Dichtungsmasse

## Patentansprüche

1. Paneel (1) zur Bildung von und/oder zur Integration in Feuchträumen,
mit einem ersten und zweiten transparenten Flächenelement (2a, 2b) und mit mindestens einer Natursteinplatte (3),
wobei zwischen dem ersten Flächenelement (2a, 2b) und der mindestens einen Natursteinplatte (3) ein Zwischenraum (8) angeordnet ist,
**dadurch gekennzeichnet, dass**
das Paneel eine Rahmenvorrichtung (4) aufweist, die die Flächenelemente (2a, 2b) und die mindestens eine Natursteinplatte (3) haltend umschließt, wobei der Zwischenraum (8) durch die Rahmenvorrichtung (4) gas- und feuchtigkeitsdicht verschlossen ist,
wobei die Rahmenvorrichtung (4) einen Randverbund (4a) und eine Randerweiterung (4b) umfasst, wobei der Randverbund als ein u- oder c-förmiges Hohlprofil ausgebildet ist, wobei in einer Öffnung des Hohlprofils mehrere Aufnahmenuten (5a) angeordnet sind, in denen die Flächenelemente (2a, 2b) und die mindestens eine Natursteinplatte (3) angeordnet sind,
wobei das Paneel (1) eine Rückwand (6) zur Stabilisierung des Paneels (1) umfasst, die in mindestens einer weiteren Aufnahmenut (5b) der Randerweiterung (4b) angeordnet ist.

2. Paneel (1) nach Anspruch 1, **dadurch gekennzeichnet, dass** das Paneel (1) ein Trocknungsmittel (12) zur Trocknung von Feuchtigkeit in dem Zwischenraum (8) umfasst.

3. Paneel (1) nach Anspruch 1 oder 2, **dadurch gekennzeichnet, dass** der Zwischenraum (8) mit einem Edelgas (9) oder einer Edelgasmischung befüllt ist.

4. Paneel (1) nach einem der vorhergehenden Ansprüche, **dadurch gekennzeichnet, dass** die mindestens eine Natursteinplatte (3) mindestens eine Salzsteinplatte ist.

5. Paneel (1) nach einem der vorhergehenden Ansprüche, **dadurch gekennzeichnet, dass** das mindestens eine transparente Flächenelement (2a, 2b) mindestens eine Glasscheibe ist.

6. Paneel (1) nach einem der vorhergehenden Ansprüche, **dadurch gekennzeichnet, dass** die mindestens eine Natursteinplatte (3) zwischen dem ersten und zweiten Flächenelement (2a, 2b) angeordnet ist.

7. Paneel (1) nach einem der vorhergehenden Ansprüche, **dadurch gekennzeichnet, dass** das zweite Flächenelement (2b) mit der mindestens einen Natursteinplatte (3) zu einer Einheit (7) stoffschlüssig verbunden ist.

8. Paneel (1) nach einem der vorhergehenden Ansprüche, **dadurch gekennzeichnet, dass** der Randverbund (4a) und die Randerweiterung (4b) einstückig und/oder einmaterialig miteinander verbunden sind, wobei die Randerweiterung (4b) quer zu der Öffnung des Hohlprofils von dem Randverbund (4a) absteht.

9. Paneel (1) nach Anspruch 7 oder 8, **dadurch gekennzeichnet, dass** das erste Flächenelement (2a) und die Einheit (7) so in den Aufnahmenuten (5a) des Randverbunds (4a) angeordnet und zusammengehalten sind, dass der Zwischenraum (8) zwischen dem ersten Flächenelement (2a) und der mindestens einen Natursteinplatte (3) gebildet ist.

10. Paneel (1) nach Anspruch 9, **dadurch gekennzeichnet, dass** das erste Flächenelement (2a) und die Einheit (7) in den Aufnahmenuten (5a) des Randverbunds (4a) mit einer Dichtungsmasse umschlossen und gegenüber einer Umgebung des Randverbunds abgedichtet sind.

11. Paneel (1) nach einem der vorhergehenden Ansprüche, **dadurch gekennzeichnet, dass** das erste Flächenelement (2a) und die Einheit (7) in dem Randverbund (4a) nach Art einer Isolierverglasung angeordnet sind.

12. Paneel (1) nach einem der vorhergehenden Ansprüche, **dadurch gekennzeichnet, dass** das Paneel (1) mindestens eine Beleuchtungseinrichtung (11) zur Beleuchtung und/oder Hinterleuchtung des mindestens einen Flächenelements (2a, 2b) und der mindestens einen Natursteinplatte (3) umfasst.

13. Verfahren zur Herstellung eines Paneels (1) nach einem der vorhergehenden Ansprüche, **dadurch gekennzeichnet, dass** das erste und zweite transparente Flächenelement (2a, 2b) und die mindestens eine Natursteinplatte (3) so innerhalb der Rahmenvorrichtung (4) angeordnet werden, dass zwischen dem ersten Flächenelement (2a, 2b) und der mindestens einen Natursteinplatte (3) der Zwischenraum (8) gebildet ist, wobei der Zwischenraum (8) durch die Rahmenvorrichtung (4) gas- und feuchtigkeitsdicht verschlossen wird.

14. Verfahren nach Anspruch 13, **dadurch gekennzeichnet, dass** der Zwischenraum (8) mit dem Edelgas (9) oder mit dem Edelgasgemisch befüllt wird und/oder dass die Einheit (7) und das erste Flächenelement (2a) in den Aufnahmenuten (5a) des Randverbunds (4a) mit der Dichtungsmasse gas- und feuchtigkeitsdicht umschlossen und abgedichtet werden.

## Claims

1. A panel (1) for the formation of and/or integration in wet rooms,
having a first and a second transparent surface element (2a, 2b) and having at least one natural stone slab (3),
wherein an interspace (8) is arranged between the first surface element (2a, 2b) and the at least one natural stone slab (3),
**characterized in that**
the panel has a frame device (4), which clampingly encloses the surface elements (2a, 2b) and the at least one natural stone slab (3), wherein the interspace (8) is sealed in a gas- and moisture-tight manner by the frame device (4),
wherein the frame device (4) comprises an edge seal (4a) and an edge extension (4b), wherein the edge seal is configured as a u-shaped or c-shaped hollow profile, wherein a plurality of mounting slots (5a), in which the surface elements (2a, 2b) and the at least one natural stone slab (3) are arranged, are arranged in an opening of the hollow profile,
wherein the panel (1) comprises a back wall (6) arranged in at least one further mounting slot (5b) of the edge extension (4b) for stabilizing the panel (1).

2. The panel (1) according to Claim 1, **characterized in that** said panel (1) comprises a desiccant (12) for drying moisture in the interspace (8).

3. The panel (1) according to Claim 1 or 2, **characterized in that** the interspace (8) is filled with a noble gas (9) or noble gas mixture.

4. The panel (1) according to any one of the preceding claims, **characterized in that** the at least one natural stone slab (3) is at least one salt stone slab.

5. The panel (1) according to any one of the preceding claims, **characterized in that** the at least one transparent surface element (2a, 2b) is at least one glass pane.

6. The panel (1) according to any one of the preceding claims, **characterized in that** the at least one natural stone slab (3) is arranged between the first and second surface elements (2a, 2b).

7. The panel (1) according to any one of the preceding claims, **characterized in that** the second surface element (2b) is integrally joined to the at least one natural stone slab (3) to form a unit (7).

8. The panel (1) according to any one of the preceding claims, **characterized in that** the edge seal (4a) and the edge extension (4b) are joined together in one piece and/or in one material, wherein the edge extension (4b) projects from the edge seal (4a) transversely to the opening of the hollow profile.

9. The panel (1) according to Claim 7 or 8, **characterized in that** the first surface element (2a) and the unit (7) are arranged and held together in the mounting slots (5a) of the edge seal (4a) in such a way that the interspace (8) is formed between the first surface element (2a) and the at least one natural stone slab (3).

10. The panel (1) according to Claim 9, **characterized in that** the first surface element (2a) and the unit (7) in the mounting slots (5a) of the edge seal (4a) are surrounded by a sealing compound and sealed with respect to an environment of said edge seal.

11. The panel (1) according to any one of the preceding claims, **characterized in that** the first panel element (2a) and the unit (7) are arranged in the edge seal (4a) in the manner of an insulating glazing.

12. The panel (1) according to any one of the preceding claims, **characterized in that** said panel (1) comprises at least one lighting apparatus (11) for lighting and/or backlighting the at least one surface element (2a, 2b) and the at least one natural stone slab (3).

13. A method for producing a panel (1) according to any one of the preceding claims, **characterized in that** the first and second transparent surface elements (2a, 2b) and the at least one natural stone slab (3) are arranged within the frame device (4) in such a way that the interspace (8) is formed between the first surface element (2a, 2b) and the at least one natural stone slab (3), wherein the interspace (8) is sealed in a gas-and moisture-tight manner by the frame device (4).

14. The method according to Claim 13, **characterized in that** the interspace (8) is filled with the noble gas (9) or with the noble gas mixture and/or that the unit (7) and the first surface element (2a) are surrounded and sealed in a gas- and moisture-tight manner with the sealing compound in the mounting slots (5a) of the edge seal (4a).

## Revendications

1. Panneau (1) pour former des pièces humides et/ou y être intégrés,
doté d'un premier et d'un second élément de surface transparent (2a, 2b) et d'au moins une plaque en pierre naturelle (3),
dans lequel un espace intermédiaire (8) est aménagé entre le premier élément de surface (2a, 2b) et ladite plaque en pierre naturelle (3) au moins,
**caractérisé en ce que**
le panneau présente un dispositif de châssis (4), qui entoure les éléments de surface (2a, 2b) et ladite plaque en pierre naturelle (3) au moins en les maintenant, dans lequel l'espace intermédiaire (8) est fermé par le dispositif de châssis (4) de façon étanche aux gaz et à l'humidité,
dans lequel le dispositif de châssis (4) comprend un joint périphérique (4a) et une extension périphérique (4b), dans lequel le joint périphérique est constitué par un profilé creux en forme de u ou de c, dans lequel plusieurs rainures de réception (5a) sont aménagées dans une ouverture du profilé creux, dans lesquelles les éléments de surface (2a, 2b) et ladite plaque en pierre naturelle (3) au moins sont disposés,
dans lequel le panneau (1) comprend une paroi arrière (6) pour stabiliser le panneau (1), qui est disposée dans au moins une autre rainure de réception (5b) de l'extension périphérique (4b).

2. Panneau (1) selon la revendication 1, **caractérisé en ce que** le panneau (1) comprend un agent de dessiccation (12) pour sécher l'humidité dans l'espace intermédiaire (8).

3. Panneau (1) selon la revendication 1 ou 2, **caractérisé en ce que** l'espace intermédiaire (8) est rempli d'un gaz noble (9) ou d'un mélange de gaz nobles.

4. Panneau (1) selon l'une quelconque des revendications précédentes, **caractérisé en ce que** ladite plaque en pierre naturelle (3) au moins est au moins une plaque de pierre de sel.

5. Panneau (1) selon l'une quelconque des revendications précédentes, **caractérisé en ce que** ledit élément de surface transparent (2a, 2b) au moins est au moins une vitre en verre.

6. Panneau (1) selon l'une quelconque des revendications précédentes, **caractérisé en ce que** ladite plaque en pierre naturelle (3) au moins est disposée entre les premier et second éléments de surface (2a, 2b).

7. Panneau (1) selon l'une quelconque des revendications précédentes, **caractérisé en ce que** le second élément de surface (2b) est relié par adhérence à ladite plaque en pierre naturelle (3) au moins pour former une unité (7).

8. Panneau (1) selon l'une quelconque des revendications précédentes, **caractérisé en ce que** le joint périphérique (4a) et l'extension périphérique (4b) sont reliés l'un à l'autre d'un seul tenant et/ou à base d'un seul matériau, dans lequel l'extension périphérique (4b) est éloigné du joint périphérique (4a) transversalement par rapport à l'ouverture du profilé creux.

9. Panneau (1) selon la revendication 7 ou 8, **caractérisé en ce que** le premier élément de surface (2a) et l'unité (7) sont disposés et maintenus assemblés dans les rainures de réception (5a) du joint périphérique (4a) de sorte que l'espace intermédiaire (8) est formé entre le premier élément de surface (2a) et ladite plaque en pierre naturelle (3) au moins.

10. Panneau (1) selon la revendication 9, **caractérisé en ce que** le premier élément de surface (2a) et l'unité (7) sont scellés dans les rainures de réception (5a) du joint périphérique (4a) avec un mastic et étanchés vis-à-vis d'un environnement du joint périphérique.

11. Panneau (1) selon l'une quelconque des revendications précédentes, **caractérisé en ce que** le premier élément de surface (2a) et l'unité (7) sont disposés dans le joint périphérique (4a) à la manière d'un vitrage isolant.

12. Panneau (1) selon l'une quelconque des revendications précédentes, **caractérisé en ce que** le panneau (1) comprend au moins un appareil d'éclairage (11) pour éclairer et/ou rétroéclairer ledit élément de surface (2a, 2b) au moins et ladite plaque en pierre naturelle (3) au moins.

13. Procédé de fabrication d'un panneau (1) selon l'une quelconque des revendications précédentes, **caractérisé en ce que** les premier et second éléments de surface transparents (2a, 2b) et ladite plaque en pierre naturelle (3) au moins sont disposés à l'intérieur du dispositif de châssis (4) de sorte que l'espace intermédiaire (8) est formé entre le premier élément de surface (2a, 2b) et ladite plaque en pierre naturelle (3) au moins, dans lequel l'espace intermédiaire (8) est fermé par le dispositif de châssis (4) de façon étanche aux gaz et à l'humidité.

14. Procédé selon la revendication 13, **caractérisé en ce que** l'espace intermédiaire (8) est rempli du gaz noble (9) ou du mélange de gaz nobles et/ou que l'unité (7) et le premier élément de surface (2a) sont scellés et étanchés dans les rainures de réception (5a) du joint périphérique (4a) avec le mastic de façon étanche aux gaz et à l'humidité.
